# EUROPÄISCHE PATENTANMELDUNG

(11) **EP 4 610 589 A1**
(43) Veröffentlichungstag der Anmeldung: **03.09.2025**
(21) Anmeldenummer: 25157352.3
(22) Anmeldetag: 12.02.2025
(51) Int. Cl.: F41G 1/16

(54) **VORRICHTUNG ZUR BEFESTIGUNG EINER ZIELEINRICHTUNG AN EINER SCHUSSWAFFE**

(30) Priorität: 29.02.2024 DE 202024100979 U
(71) Anmelder: Kilic, Michael Ali, 97525 Schwebheim (DE)
(72) Erfinder: Kilic, Michael Ali, 97525 Schwebheim (DE)
(74) Vertreter: advotec.

(57) **Zusammenfassung**

Die Erfindung betrifft eine Vorrichtung (01) zur Befestigung einer Zieleinrichtung (03) aufweisend eine mit einer Schusswaffe (02) verbindbare Basisplatte (06), wobei die Basisplatte (06) am Lauf (12) der Schusswaffe (02) angeordnet ist, und wobei die Vorrichtung (01) eine mit der Zieleinrichtung (03) verbindbare Visierplatte (05) umfasst, an der eine Sperreinrichtung (70) angeordnet ist, wobei mittels der Sperreinrichtung (70) die Visierplatte (05) an der Basisplatte (06) lösbar fixierbar ist, wobei die Visierplatte (05) in die Basisplatte (06) einschiebbar ist, wobei die Sperreinrichtung (70) ein Sperrelement (07) und ein mit dem Sperrelement (07) zusammenwirkendes Rastelement (08) umfasst, und wobei das Sperrelement (07) gegen ein Druckelement (09) beweglich gelagert ist und die Sperreinrichtung (70) werkzeuglos zwischen einer Freigabestellung, in der das Rastelement (08) außer Eingriff an der Basisplatte (06) steht, und einer Sperrstellung, in der das Sperrelement (07) das Rastelement (08) an der Basisplatte (06) fixierend zum Eingriff bringt, verstellbar ist. Des Weiteren betrifft die Erfindung eine Schusswaffe (02) mit einer Vorrichtung (01) zur Befestigung einer Zieleinrichtung (03).

## Beschreibung

Die Erfindung betrifft eine Vorrichtung zur Befestigung einer Zieleinrichtung an einer Befestigungsschiene einer Schusswaffe nach dem Oberbegriff des Anspruchs 1. Ferner betrifft die Erfindung eine Schusswaffe mit einer erfindungsgemäßen Vorrichtung.

Schusswaffen, insbesondere Faustfeuerwaffen, wie beispielsweise Sportwaffen oder Jagdwaffen, finden im Freizeitbereich eine vielfältige Verwendung. Auch im Bereich der Einsatzkräfte von Polizei und Streitkräften haben Schusswaffen eine hohe Bedeutung zur Gefahrenabwehr. Zur Anvisierung eines Ziels sind an den bekannten Schusswaffen, insbesondere an Faustfeuerwaffen, üblicherweise eine Kimme und ein Korn vorgesehen. Beim Anvisieren des Ziels müssen Kimme und Korn in Übereinstimmung gebracht werden, um das anvisierte Ziel treffen zu können. Diese Art der Zielerfassung erfordert ein sehr hohes Maß an Training, da die Ausrichtung von Kimme und Korn aufgrund des kurzen Laufs von Faustfeuerwaffen hohe Ungenauigkeiten aufweist.

Um die Zielerfassung beim Anvisieren von Zielen zu verbessern, ist es bekannt, an der Schusswaffe eine Zieleinrichtung zu befestigten, welche die Zielerfassung mit Kimme und Korn ersetzt. Bei diesen zusätzlich an der Schusswaffe zu befestigenden Zieleinrichtungen kann es sich beispielsweise um ein Rotpunktvisier, ein Prismenvisier oder ein Reflexvisier handeln, welche üblicherweise auch an Langwaffen Verwendung finden.

Zur Befestigung der Zieleinrichtung an der Schusswaffe dienen gattungsgemäße Vorrichtungen, die vielfach auch als sogenannte Montagen bezeichnet werden. Diese Vorrichtungen können an einer Befestigungsschiene am laufseitigen Ende des Griffstücks der Schusswaffe fixiert werden und ermöglichen zugleich die Befestigung einer als Zubehörteil verfügbaren Zieleinrichtung. Im Ergebnis kann durch die Vorrichtung eine Zieleinrichtung nach Wahl an der Schusswaffe befestigt werden. Die bekannten Vorrichtungen zur Befestigung einer Zieleinrichtung an einer Schusswaffe weisen den Nachteil auf, dass die Vorrichtung mit entsprechend geeignetem Werkzeug am Griffstück oder Lauf montiert werden muss. Aufgrund der Notwendigkeit zur Verwendung von Montagewerkzeug ist somit eine schnelle Montage bzw. Demontage der Vorrichtung und damit ein schnelles Befestigen bzw. Abnehmen der Zieleinrichtung von der Schusswaffe ausgeschlossen.

Aufgabe der vorliegenden Erfindung ist es deshalb, eine neue Vorrichtung zur Befestigung einer Zieleinrichtung an einer Schusswaffe, insbesondere an einer Faustfeuerwaffe, vorzuschlagen, die ohne Montagewerkzeug in kurzer Zeit von Hand montiert und gegebenenfalls wieder demontiert werden kann.

Diese Aufgabe wird durch eine Vorrichtung nach der Lehre des Anspruchs 1 gelöst.

Die erfindungsgemäße Vorrichtung beruht auf dem Grundgedanken, dass ein einfacher Wechsel der Zieleinrichtung dadurch ermöglicht wird, dass eine mit der Zieleinrichtung verbindbare Visierplatte in die mit der Schusswaffe verbindbare Basisplatte einschiebbar ist, wobei die an der Visierplatte angeordnete Sperreinrichtung ein Sperrelement und ein mit dem Sperrelement zusammenwirkendes Rastelement zur lösbaren Fixierung der Visierplatte an der Basisplatte und somit zur lösbaren Fixierung der Zieleinrichtung an der Schusswaffe, insbesondere an einer Faustfeuerwaffe, umfasst. Dabei ist das Sperrelement gegen ein Druckelement beweglich gelagert, wodurch die Sperreinrichtung zwischen einer Freigabestellung und einer Sperrstellung werkzeuglos verstellt werden kann. In der Freigabestellung wirkt das Sperrelement derart mit dem Rastelement zusammen, dass das Rastelement freigegeben ist und außer Eingriff an der Basisplatte steht. In der Sperrstellung wirkt das Sperrelement derart mit dem Rastelement zusammen, dass das Sperrelement das Rastelement an der Basisplatte fixierend zum Eingriff bringt, sodass die Visierplatte an der Basisplatte fixiert ist. Das heißt mit anderen Worten, dass, sofern sich die Sperreinrichtung in Freigabestellung befindet, die Visierplatte von der Basisplatte getrennt, und bevorzugt aus der Basisplatte herausgeschoben werden kann. Die Überführung von der Sperrstellung in die Freigabestellung zum einfachen Wechsel der Zieleinrichtung erfolgt erfindungsgemäß werkzeuglos durch einfaches Betätigen des Sperrelements entgegen der Kraft des Druckelements. In Sperrstellung erfolgt durch den Eingriff des Rastelements in die Basisplatte, bevorzugt in einer komplementär zu einem Abschnitt des Rastelements ausgebildeter Rastausnehmung in der Basisplatte, eine formschlüssige Verbindung zwischen Rastelement und Basisplatte. Mit anderen Worten rastet das Rastelement in Sperrstellung bei korrekter Positionierung der Visierplatte gegenüber der Basisplatte in die Basisplatte ein und kann erst durch bewusstes Ausrasten des Rastelements aus der Basisplatte wieder gelöst werden, um die Zieleinrichtung von der Schusswaffe abzunehmen. Somit kann mittels der erfindungsgemäßen Vorrichtung einerseits ein schneller Wechsel von Zieleinrichtungen, beispielsweise während eines Sportschützenwettbewerbs, erfolgen, und zudem ist eine sichere Fixierung der Zieleinrichtung an der Schusswaffe gewährleistet.

Im Rahmen der Erfindung gelten Lagebezeichnungen, wie "oben", "links", "rechts", "vorne", "hinten" und "seitlich", aus der Sicht des Schützen für eine Schusswaffe im normalen Anschlag, die horizontal nach "vorne" feuert. Die Schussabgaberichtung verläuft somit von hinten nach vorne und die seitliche Richtung quer zur Schussabgaberichtung.

Vorteilhafte Ausführungsformen der Erfindung sind Gegenstand der abhängigen Ansprüche. In den Rahmen der Erfindung fallen zudem sämtliche Kombinationen aus mindestens zwei in der Beschreibung, den Ansprüchen und/oder in den Figuren offenbarten Merkmalen. Es versteht sich, dass sprachübliche Umformungen und ein sinngemäßes Ersetzen von den jeweiligen Begrifflichkeiten im Rahmen der üblichen sprachlichen Praxis, insbesondere das Verwenden von durch die allgemein anerkannte Sprachliteratur gestützten Synonymen, von dem vorliegenden Offenbarungsgehalt umfasst sind, ohne in ihrer jeweiligen Ausformulierung explizit erwähnt zu werden.

Gemäß einer bevorzugten Ausführungsform kann die Visierplatte seitlich und/oder formschlüssig in die Basisplatte eingeschoben werden. Durch das seitliche Einschieben kann der Einschiebeweg verkürzt werden, insbesondere da es sich als vorteilhaft erwiesen hat, dass die Längserstreckung der Visierplatte größer ist als deren Quererstreckung. Somit lässt sich die Visierplatte durch einfaches seitliches Einschieben beziehungsweise Ausschieben schnell von der Basisplatte trennen beziehungsweise mit dieser verbinden, wodurch auch der Zeitaufwand zum Wechsel der Zieleinrichtung reduziert werden kann. Im Rahmen der Erfindung meint der Begriff "seitliches Einschieben" das Einschieben quer zur Schussabgaberichtung. Sofern die Visierplatte formschlüssig in die Basisplatte einschiebbar ist, kann die Visierplatte vorteilhafterweise geführt in die Basisplatte eingeschoben werden und eine Bewegung der Visierplatte nach Einschieben in die Basisplatte zumindest in zwei Richtungen, bevorzugt in und entgegen der Schussabgaberichtung, gesperrt werden.

Zur einfachen Einführung der Visierplatte in die Basisplatte kann die Basisplatte eine Einführschräge aufweisen. Die Einführschräge der Basisplatte kann mit einer abgeschrägten Querkante der Visierplatte zusammenwirken. Neben der Führung der Visierplatte beim Einschieben in die Basisplatte kann die Einführschräge der Basisplatte zudem dazu dienen, eine Bewegung der Visierplatte gegenüber der Basisplatte in Richtung von unten nach oben, also in vertikaler Richtung, zu sperren. Die Längserstreckung der Einführschräge und/oder der abgeschrägten Querkante der Visierplatte verläuft bevorzugt quer zur Schussabgaberichtung. Sowohl die abgeschrägte Querkante als auch die Einführschräge weisen eine winklig zur Unterseite der Basisplatte und/oder der Visierplatte angeordnete Kantenfläche auf. Die Unterseite der Basisplatte und der Visierplatte ist im Rahmen der Erfindung jeweils die Seite, die in montiertem Zustand zur Schusswaffe weist. An der Basisplatte können zwei Einführschrägen gegenüberliegend angeordnet sein, die mit je einer abgeschrägten Querkante der Visierplatte zusammenwirken.

Gemäß einer vorteilhaften Ausführungsform kann das Druckelement als Druckfeder ausgebildet sein. Das Sperrelement kann federgelagert an der Druckfeder angeordnet sein. Die Druckfeder kann in einfacher Art und Weise einends des Sperrelements innerhalb der Visierplatte angeordnet werden und zur Überführung der Sperreinrichtung von der Sperrstellung in die Freigabestellung entgegen der Federkraft durch Druckeinwirkung auf das Sperrelement zusammengeschoben werden. Aufgrund der Federkraft dehnt sich die Druckfeder nach Betätigung des Sperrelements wieder aus und überführt die Sperreinrichtung zurück in die Sperrstellung. Das heißt mit anderen Worten, sofern keine Betätigung der Sperreinrichtung vorliegt beziehungsweise kein Druck auf das Sperrelement aufgebracht wird, befindet sich die Sperreinrichtung aufgrund der Federkraft in Sperrstellung, und das Sperrelement wirkt derart mit dem Rastelement zusammen, dass das Rastelement in die Basisplatte eingreift. Bevorzugt kommt die Druckfeder einends am Sperrelement zur Anlage und anderenends an einem weiteren Sperrelement oder einem Anschlag zur Anlage. Bevorzugt ist das Druckelement als Spiralfeder ausgebildet.

Es hat sich als vorteilhaft erwiesen, dass das Rastelement einen Rastzungenabschnitt aufweist, der in Sperrstellung in eine Rastausnehmung der Basisplatte eingreift und in der Freigabestellung in die Basisplatte einführbar ist. Bevorzugt sind Rastzungenabschnitt und Rastausnehmung der Basisplatte komplementär zueinander ausgebildet. Der Rastzungenabschnitt kann bei Überführung von der Freigabestellung in die Sperrstellung in Schussabgaberichtung von hinten nach vorne in die Rastausnehmung der Basisplatte aufgrund des Zusammenwirkens des Sperrelements mit dem Rastelement eingeschoben werden. Somit kann eine zuverlässige Rastverbindung zwischen Visierplatte und Basisplatte ausgebildet werden. Aufgrund der Federkraft, die über die Sperrelemente auf das Rastelement übertragen wird, hat der Nutzer zur Ausbildung der Rastverbindung zwischen Basisplatte und Visierplatte lediglich die Visierplatte in die Basisplatte einzuschieben, bis der Rastzungenabschnitt aufgrund der Federkraft in die Rastausnehmung der Basisplatte eingeschoben wird und in der Rastausnehmung einrastet.

Die Zieleinrichtung kann mit der Visierplatte mittels einer Schraubverbindung und/oder einer Steckverbindung verbunden sein. Bevorzugt ist die Zieleinrichtung mit der Visierplatte mittels einer Schraubverbindung und einer Steckverbindung verbunden. An der Steckverbindung kann die Zieleinrichtung an der Visierplatte positioniert werden und mittels der Schraubverbindung anforderungsgemäß an der Visierplatte fixiert werden. Die Steckverbindung kann über zumindest zwei an der Visierplatte angeordnete Positionierbolzen, die in komplementär zu den Positionierbolzen ausgebildete Bolzenausnehmungen in der Zieleinrichtung einführbar sind, hergestellt werden. Die Schusswaffe kann mit der Basisplatte mittels einer Schraubverbindung und/oder einer Steckverbindung verbunden sein. Bevorzugt ist die Basisplatte mit der Schusswaffe verschraubt.

Das Sperrelement kann einen Betätigungsabschnitt und einen Klemmabschnitt aufweisen. Der Betätigungsabschnitt des Sperrelements ermöglicht dem Nutzer der Vorrichtung die Überführung der Sperreinrichtung von der Sperrstellung in die Freigabestellung. In Sperrstellung kann der Betätigungsabschnitt zumindest teilweise, bevorzugt seitlich, aus der Visierplatte herausragen. Der Klemmabschnitt hingegen ist bevorzugt sowohl in Sperrstellung als auch in Freigabestellung der Sperreinrichtung innerhalb der Visierplatte aufgenommen. Der Klemmabschnitt bildet den Abschnitt des Sperrelements, der mit dem Rastelement zusammenwirkt und am Rastelement, insbesondere in Sperrstellung, zur Anlage kommen kann. Das Sperrelement, aufweisend einen Betätigungsabschnitt und einen Klemmabschnitt, ist bevorzugt einstückig ausgebildet.

Das Sperrelement kann eine von außerhalb der Visierplatte zugängliche Betätigungsfläche aufweisen. Auf diese Betätigungsfläche kann der Nutzer der Vorrichtung Druck aufbringen, um das Sperrelement entgegen der Kraft des Druckelements zu verschieben und die Sperreinrichtung von der Sperrstellung in die Freigabestellung zu überführen. Sofern kein Druck auf die Betätigungsfläche ausgeübt wird, kehrt die Sperreinrichtung in die Sperrstellung zurück. Bevorzugt ist die Betätigungsfläche am Betätigungsabschnitt ausgebildet. Die Betätigungsfläche kann seitlich am Sperrelement angeordnet sein. Der eine Betätigungsfläche aufweisende Betätigungsabschnitt des Sperrelements kann in der Art eines Betätigungsknopfes ausgebildet sein.

Das Sperrelement kann eine Schräge aufweisen, die mit dem Rastelement zusammenwirkt. Bevorzugt kann der Klemmabschnitt des Sperrelements eine mit dem Rastelement zusammenwirkende Schräge aufweisen. Die Schräge ist bevorzugt bezüglich einer Draufsicht auf die Sperreinrichtung von innen nach außen abfallend ausgebildet. Mit anderen Worten weist der Klemmabschnitt des Sperrelements bezüglich einer Draufsicht die größte Höhe an dem Ende des Klemmabschnitts auf, an dem die Feder zur Anlage kommt und an dem von der Feder abgewandten Ende die geringste Höhe auf. Der Klemmabschnitt kann aufgrund der Schräge keilförmig ausgebildet sein.

Das Rastelement kann eine dreieckige oder bogenförmige Begrenzungsaussparung aufweisen, die die Bewegung des Sperrelements begrenzt. Die Begrenzungsaussparung kann in Draufsicht am hinteren Ende des Rastelements bezogen auf die Schussabgaberichtung angeordnet sein. In der Sperrstellung kann das Sperrelement, insbesondere der Klemmabschnitt des Sperrelements, an der Begrenzungsaussparung zur Anlage kommen. Mittels der Begrenzungsaussparung kann die Bewegung des Sperrelements wirksam begrenzt werden und ein Herausgleiten des Sperrelements aus der Visierplatte zuverlässig verhindert werden. Bevorzugt wirkt die dreieckige oder bogenförmige Begrenzungsaussparung mit einer Schräge des Klemmabschnitts zusammen. Ist die Begrenzungsaussparung dreieckig ausgebildet, kann die Begrenzungsaussparung zwei zueinander winklig angeordnete Wandungen aufweisen, die mit einem Sperrelement zusammenwirken. Bevorzugt wirkt je eine der Wandungen der dreieckigen Begrenzungsaussparung mit einem Sperrelement zusammen, sodass die Bewegung des jeweiligen Sperrelements begrenzt ist.

Das Sperrelement kann eine Aufnahmeaussparung zur Aufnahme des Druckelements aufweisen, wobei das Druckelement zumindest teilweise in die Aufnahmeaussparung einführbar ist. Dies führt vorteilhafterweise dazu, dass das Druckelement in der Aufnahmeaussparung gesichert ist, und beispielsweise beim Lösen der Visierplatte von der Zieleinrichtung, nicht aus der Visierplatte herausfallen kann. Weiter vorteilhaft ist es, dass das Druckelement insbesondere bei Druckaufbringung auf das Sperrelement innerhalb der Aufnahmeaussparung gegen ein Verschieben gegenüber dem Sperrelement gesichert ist, wodurch Fehlfunktionen, insbesondere Blockaden der Sperreinrichtung, verhindert werden können. Die Aufnahmeaussparung kann komplementär zum Querschnitt des Druckelements ausgebildet sein. Beispielsweise kann die Aufnahmeaussparung als Bohrung ausgebildet sein und ein Druckelement mit rundem Querschnitt, beispielsweise eine Druckfeder, aufnehmen.

Gemäß einer weiteren Ausführungsform, kann die Visierplatte unlösbar mit der Zieleinrichtung verbunden sein. Die Visierplatte kann in die Zieleinrichtung integriert und mit dieser einstückig ausgebildet sein. Es ist auch denkbar, dass die Basisplatte unlösbar mit der Schusswaffe verbunden ist. Die Basisplatte kann in die Schusswaffe integriert und mit dieser einstückig ausgebildet sein. Dadurch können vorteilhafterweise die Anzahl an Einzelteilen reduziert und die Montage- sowie Fertigungskosten minimiert werden. Weiter kann ein ungewolltes Lösen einer lösbaren Verbindung, beispielsweise einer Schraubverbindung, zwischen Basisplatte und Schusswaffe und/oder zwischen Visierplatte und Zieleinrichtung ausgeschlossen werden.

Die Sperreinrichtung der Vorrichtung zur Befestigung einer Zieleinrichtung kann gemäß einer bevorzugten Ausführungsform zwei Sperrelemente aufweisen, die entgegen der Kraft des Druckelements aufeinander zu bewegbar angeordnet sein können. Umfasst die Sperreinrichtung zwei Sperrelemente, kann das Druckelement zwischen den Sperrelementen angeordnet sein, und beide Sperrelemente können durch den Nutzer entgegen der Kraft des Druckelements aufeinander zu bewegt werden. Durch Bewegung der Sperrelemente aufeinander zu wird die Sperreinrichtung in die Freigabestellung überführt, in der die Sperrelemente keinen Druck mehr auf das Rastelement ausüben, sodass das Rastelement in die Visierplatte zurückgeschoben werden kann und die Rastverbindung zwischen Basisplatte und Visierplatte gelöst wird. Wird der Druck auf die beiden Sperrelemente aufgehoben, bewirkt das Druckelement eine Verschiebung der Sperrelemente nach außen, sodass diese zumindest teilweise über eine Außenkante der Visierplatte herausragen und zudem innerhalb der Visierplatte eine Kraft auf das Rastelement übertragen, die bewirkt, dass das Rastelement an der Basisplatte fixierend zum Eingriff gebracht werden kann und eine Rastverbindung zwischen Basisplatte und der an der Visierplatte gelagerten Sperreinrichtung ausgebildet wird. Somit ist die Visierplatte an der Basisplatte in Sperrstellung fixiert und kann gemäß der bevorzugten Ausführungsform nur gelöst werden, wenn beide Sperrelemente betätigt werden. Bevorzugt sind die Sperrelemente gegenüberliegend angeordnet und treten auf zwei unterschiedlichen Seiten in Sperrstellung zumindest teilweise aus der Visierplatte heraus. Dadurch, dass zwei Sperrelemente umfasst sind, kann ein ungewolltes Betätigen der Sperreinrichtung durch den Nutzer wirkungsvoll verhindert werden, da ein Lösen der Rastverbindung zwischen Visierplatte und Basisplatte nur erfolgen kann, wenn beide Sperrelemente gleichzeitig betätigt werden.

Die Vorrichtung kann bevorzugt zur Befestigung von Rotpunktvisieren, Prismenvisieren oder Reflexvisieren an einer Schusswaffe verwendet werden.

In einem zweiten Aspekt betrifft die Erfindung eine Schusswaffe mit einer vorbeschriebenen Vorrichtung zur Befestigung einer Zieleinrichtung. Die vorgeschriebene erfindungsgemäße Vorrichtung ist universell einsetzbar und kann daher mit einer Vielzahl unterschiedlicher Schusswaffen zusammenwirken. Bevorzugt ist die Basisplatte der Vorrichtung lösbar oder unlösbar mit dem Lauf der Schusswaffe verbunden. Dabei ist die Basisplatte gegenüber dem Lauf der Schusswaffe bevorzugt derart anzuordnen, dass die Längsachse der Basisplatte parallel zur Längsachse des Laufs der Schusswaffe verläuft und die Visierplatte quer zur Längsachse des Laufs in die Basisplatte eingeschoben werden kann.

Es versteht sich, dass die zuvor genannten und nachstehend noch zu erläuternden Ausführungsformen und Ausführungsbeispiele nicht nur einzeln, sondern auch in beliebiger Kombination miteinander ausbildbar sind, ohne den Umfang der vorliegenden Erfindung zu verlassen. Ebenfalls versteht es sich, dass die zuvor genannten und nachstehend zu erläuternden Ausführungsformen und Ausführungsbeispiele sich in äquivalenter oder zumindest ähnlicher Art und Weise auf die erfindungsgemäße Schusswaffe beziehen, ohne für diese separat genannt zu werden.

Eine Ausführungsform der Erfindung ist in den Zeichnungen schematisiert dargestellt und wird nachfolgend beispielhaft erläutert.

Es zeigen:
- **Fig. 1**: eine Schusswaffe mit einer erfindungsgemäßen Vorrichtung gemäß einer ersten Ausführungsform in isometrischer Ansicht;
- **Fig. 2**: die Schusswaffe mit erfindungsgemäßer Vorrichtung gemäß Fig. 1 in einer ersten seitlichen Ansicht;
- **Fig. 3**: die Schusswaffe mit einer erfindungsgemäßen Vorrichtung gemäß Fig. 1 in einer zweiten seitlichen Ansicht;
- **Fig. 4**: die Schusswaffe mit erfindungsgemäßer Vorrichtung gemäß Fig. 1 in Ansicht von hinten bezogen auf die Schussabgaberichtung;
- **Fig. 5**: die Schusswaffe mit erfindungsgemäßer Vorrichtung gemäß Fig. 1 in seitlicher Explosionsdarstellung;
- **Fig. 6**: die erfindungsgemäße Vorrichtung gemäß der ersten Ausführungsform in Explosionsdarstellung;
- **Fig. 7a**: die erfindungsgemäße Vorrichtung gemäß Fig. 7a in seitlicher Ansicht mit der Sperreinrichtung in Sperrstellung;
- **Fig. 7b**: die Vorrichtung gemäß Fig. 7a in seitlicher Ansicht mit der Sperreinrichtung in Freigabestellung;
- **Fig. 8a**: die erfindungsgemäße Vorrichtung mit Zieleinrichtung gemäß Fig. 7a in isometrischer Ansicht mit der Sperreinrichtung in Sperrstellung;
- **Fig. 8b**: die erfindungsgemäße Vorrichtung gemäß Fig. 8a in isometrischer Ansicht mit der Sperreinrichtung in Freigabestellung;
- **Fig. 9a**: die erfindungsgemäße Vorrichtung gemäß der ersten Ausführungsform in Ansicht von oben mit der Sperreinrichtung in Sperrstellung;
- **Fig. 9b**: die Vorrichtung gemäß Fig. 9a in Ansicht von oben mit der Sperreinrichtung in Freigabestellung;
- **Fig. 10a**: die erfindungsgemäße Vorrichtung gemäß Fig. 9a in isometrischer Ansicht mit der Sperreinrichtung in Sperrstellung;
- **Fig. 10b**: die Vorrichtung gemäß Fig. 9a in isometrischer Ansicht mit der Sperreinrichtung in Freigabestellung;
- **Fig. 11a**: die Vorrichtung gemäß Fig. 9a in seitlicher Ansicht mit der Sperreinrichtung in Sperrstellung;
- **Fig. 11b**: die erfindungsgemäße Vorrichtung gemäß Fig. 9a in seitlicher Ansicht mit der Sperreinrichtung in Freigabestellung;
- **Fig. 12a**: die erfindungsgemäße Vorrichtung gemäß Fig. 9a in Ansicht von oben mit betätigtem linken Sperrelement;
- **Fig. 12b**: die Vorrichtung gemäß Fig. 9a in Ansicht von oben mit betätigtem rechtem Sperrelement;
- **Fig. 13**: eine Schusswaffe mit einer erfindungsgemäßen Vorrichtung gemäß einer zweiten Ausführungsform in isometrischer Ansicht;
- **Fig. 14**: die Schusswaffe mit erfindungsgemäßer Vorrichtung gemäß Fig. 13 in einer ersten seitlichen Ansicht;
- **Fig. 15**: die Schusswaffe mit erfindungsgemäßer Vorrichtung gemäß Fig. 13 in Ansicht von hinten bezogen auf die Schussabgaberichtung;
- **Fig. 16**: die Schusswaffe mit der erfindungsgemäßen Vorrichtung gemäß Fig. 13 in isometrischer Explosionsdarstellung;
- **Fig. 17a**: die erfindungsgemäße Vorrichtung gemäß zweiter Ausführungsform in seitlicher Ansicht mit der Sperreinrichtung in Sperrstellung;
- **Fig. 17b**: die Vorrichtung gemäß Fig. 17a in seitlicher Ansicht mit der Sperreinrichtung in Freigabestellung;
- **Fig. 18a**: die erfindungsgemäße Vorrichtung mit Zieleinrichtung gemäß Fig. 17a in isometrischer Ansicht mit der Sperreinrichtung in Sperrstellung;
- **Fig. 18b**: die erfindungsgemäße Vorrichtung gemäß Fig. 17a in isometrischer Ansicht mit der Sperreinrichtung in Freigabestellung;
- **Fig. 19a**: die Vorrichtung gemäß der zweiten Ausführungsform in seitlicher Ansicht mit der Sperreinrichtung in Sperrstellung;
- **Fig. 19b**: die Vorrichtung gemäß Fig. 19a in seitlicher Ansicht mit der Sperreinrichtung in Freigabestellung;
- **Fig. 20a**: die erfindungsgemäße Vorrichtung gemäß der zweiten Ausführungsform in Ansicht von unten mit der Sperreinrichtung in Sperrstellung; und
- **Fig. 20b**: die Vorrichtung gemäß Fig. 20a in Ansicht von oben mit der Sperreinrichtung in Freigabestellung.

Die **Figuren 1 bis 4** zeigen die erfindungsgemäße Vorrichtung 01 mit einer Schusswaffe 02, wobei die Vorrichtung 01 die Befestigung der Zieleinrichtung 03 an der Schusswaffe 02 ermöglicht. Zur Befestigung der Zieleinrichtung 03 an der Schusswaffe 02 ist die Visierplatte 05 mit der als Reflexvisier ausgebildeten Zieleinrichtung 03 verbunden. Die Basisplatte 06 wiederum ist mit der Schusswaffe 02, insbesondere mit dem Lauf 12 der Schusswaffe 02, verbunden. Zum einfachen und schnellen Austausch der Zieleinrichtung 03 kann die Visierplatte 05 quer zur Schussabgaberichtung in die Basisplatte 06 eingeschoben werden.

Aus der in **Figur 5** gezeigten Explosionsdarstellung geht hervor, dass die Basisplatte 06 mittels Befestigungsschrauben 11 an der Befestigungsschnittstelle 04 der Schusswaffe 02 befestigt werden kann. Auch zwischen Zieleinrichtung 03 und Visierplatte 05 ist durch die Befestigungsschrauben 10 eine Schraubverbindung ausgebildet. Bei Betätigung der Sperrelemente 07 der an der Visierplatte 05 gelagerten Sperreinrichtung 70 kann das Rastelement 08 in das Innere der Visierplatte 05 zurückgezogen werden und somit die Sperreinrichtung 70 in die Freigabestellung überführt werden und die Visierplatte 05 in die Basisplatte 06 eingeschoben beziehungsweise aus der Basisplatte 06 herausgeschoben werden.

Einer Zusammenschau der mit den **Figuren 5 und 6** gezeigten Explosionsdarstellungen können der Aufbau und die Funktionsweise der erfindungsgemäßen Vorrichtung 01 zur Befestigung einer Zieleinrichtung 03 an einer Schusswaffe 02 entnommen werden. Die Basisplatte 06 der Vorrichtung 01 kann an der Befestigungsschnittstelle 04 der Schusswaffe 02 mittels der Befestigungsschrauben 11 befestigt werden. Die Visierplatte 05, in der die Sperreinrichtung 70 aufgenommen ist, kann mit den Befestigungsschrauben 10 mit der Zieleinrichtung 03 verbunden werden. Sind Zieleinrichtung 03 und Visierplatte 05 miteinander verbunden, können diese zusammen an der Schusswaffe 02 angebracht werden, indem die Visierplatte 05 quer zur Schussabgaberichtung in die Basisplatte 06 eingeschoben wird. Die Einführschrägen 13 dienen dabei dem geführten Einschieben beziehungsweise Ausschieben der Visierplatte 05 in die Basisplatte 06 beziehungsweise aus der Basisplatte 06. Die Längserstreckung der Einführschräge 13 und der abgeschrägten Querkante 14 der Visierplatte 05 verläuft quer zur Schussabgaberichtung. Die Einführschräge 13 weist eine winklig zur Unterseite 62 der Basisplatte 06 angeordnete Kantenfläche 15 auf. Die abgeschrägte Querkante 14 weist eine winklig zur Unterseite 52 der Visierplatte 05 angeordnete Kantenfläche 16 auf. An der Basisplatte 06 sind zwei Einführschrägen 13 ausgebildet, die mit je einer abgeschrägten Querkante 14 der Visierplatte 05 zusammenwirken.

Wie es insbesondere **Figur 6** zu entnehmen ist, umfasst die Sperreinrichtung 70 gemäß vorliegender Ausführungsform ein Rastelement 08 und zwei Sperrelemente 07, wobei zwischen den Sperrelementen 07 das Druckelement 09, das vorliegend in der Art einer Druckfeder ausgebildet ist, gelagert ist. Die Sperrelemente 07 können gegen die Kraft des Druckelements 09 in die Visierplatte 05 hineinverschoben werden, um die Sperreinrichtung 70 in die Freigabestellung zu überführen. In Freigabestellung steht das Rastelement 08 außer Eingriff an der Basisplatte 06. Das heißt, dass der Rastzungenabschnitt 81 nicht in die Rastausnehmung 61 der Basisplatte 06 eingreift und somit die Visierplatte 05 gegenüber der Basisplatte 06 verschoben werden kann. Lässt der Nutzer die Sperrelemente 07 los, werden diese aufgrund der Kraft des Druckelements 09 quer zur Schussabgaberichtung zumindest teilweise aus der Visierplatte 05 heraus verschoben, wobei die Klemmabschnitte 72 am Rastelement 08, insbesondere innerhalb der Begrenzungsaussparung 82 des Rastelements 08, zur Anlage kommen und eine Kraft auf das Rastelement 08 ausüben, sodass bei korrekter Positionierung der Visierplatte 05 gegenüber der Basisplatte 06 der Rastzungenabschnitt 81 des Rastelements 08 in die Rastausnehmung 61 der Basisplatte 06 eingreift, um die Visierplatte 05 an der Basisplatte 06 zu fixieren. Wie aus Figur 6 ersichtlich, kann die Zieleinrichtung 03, bevor diese mit den Befestigungsschrauben 10 an der Visierplatte 05 befestigt wird, anhand der an der Visierplatte 05 vorgesehenen Positionierbolzen 51, die mit in der gezeigten Darstellung nicht sichtbaren Positionierausnehmungen der Zieleinrichtung 03 zusammenwirken, positioniert werden.

Die **Figuren 7a bis 8b** zeigen die erfindungsgemäße Vorrichtung 01 mit an der Visierplatte 05 befestigter Zieleinrichtung 03. Dabei zeigen die Figuren 7a und 8a die Sperreinrichtung 70 jeweils in Sperrstellung und die Figuren 7b und 8b die Sperreinrichtung 70 jeweils in Freigabestellung. Es ist ersichtlich, dass, sofern die Sperreinrichtung 70 in die Sperrstellung überführt ist, wie in den Figuren 7a und 8a gezeigt, das zumindest teilweise aus der Visierplatte 05 herausragende Rastelement 08 in die Rastausnehmung 61 der Basisplatte 06 eingreift, wodurch die Visierplatte 05 mit der daran angeordneten Zieleinrichtung 03 an der Basisplatte 06 fixiert ist. Die Bewegung der Visierplatte 05 gegenüber der Basisplatte 06 quer zur Schussabgaberichtung ist dabei durch das Zusammenwirken des Rastelements 08 mit der Rastausnehmung 61 der Basisplatte 06 gesperrt. Eine Fixierung entlang der Schussabgaberichtung und somit das Verhindern eines Verschiebens der Visierplatte 05 gegenüber der Basisplatte 06 in Schussabgaberichtung erfolgt durch das Zusammenwirken der vorderen und hinteren Wandungen der Basisplatte 06 und der vorderen und hinteren Wandungen der Visierplatte 05, insbesondere aufgrund des Zusammenwirkens der Einführschrägen 13 der Basisplatte 06 und der abgeschrägten Querkante 14 der Visierplatte 05. Weiter ist es aus einer Zusammenschau der Figuren 7a bis 8b ersichtlich, dass in Freigabestellung der Sperreinrichtung 70 die Sperrelemente 07 zur Längsachse der Visierplatte 05 hin verschoben werden und somit in die Visierplatte 05 hinein verschoben werden, um einen Rückzug des Rastelements 08 aus der Rastausnehmung 61 der Basisplatte 06 zu ermöglichen. Mit anderen Worten kann die Sperreinrichtung 70 in die Freigabestellung überführt werden, indem auf die beiden Sperrelemente 07, bevorzugt die Betätigungsflächen 73 der Sperrelemente 07, durch einen Nutzer Druck aufgebracht wird. Sofern der Nutzer die Sperrelemente 07 freigibt, das heißt nicht weiter Druck auf die Sperrelemente 07 ausübt, werden die Sperrelemente 07 aufgrund des zwischen den Sperrelementen 07 gelagerten Druckelements 09 wieder zumindest teilweise aus der Visierplatte 05 hinaus verschoben, wobei die Klemmabschnitte 72 der Sperrelemente 07 eine Kraft auf das Rastelement 08 ausüben, sodass der Rastzungenabschnitt 81 des Rastelements 08 bei korrekter Positionierung der Visierplatte 05 gegenüber der Basisplatte 06 aus der Visierplatte 05 hinausverschoben wird und in die Rastausnehmung 61 der Basisplatte 06 eingreift.

Die **Figuren 9a bis 11b** zeigen die Vorrichtung 01 in Alleinstellung, wobei jeweils die Sperreinrichtung 70 in Sperrstellung (Figuren 9a, 10a, 11a) und in Freigabestellung (Figuren 9b, 10b, 11b) in unterschiedlichen Ansichten gezeigt ist. Aus der Zusammenschau der Figuren 9a bis 11b geht die Funktionsweise der erfindungsgemäßen Vorrichtung 01 und insbesondere der in der Visierplatte 05 aufgenommenen Sperreinrichtung 70 deutlich hervor. Um einen Austausch einer an der Visierplatte 05 angeordneten, hier jedoch nicht dargestellten, Zieleinrichtung 03 in einfacher Art und Weise zu ermöglichen, kann die Sperreinrichtung 70 von der in den Figuren 9a, 10a und 11a gezeigten Sperrstellung in die in den Figuren 9b, 10b und 11b gezeigte Freigabestellung überführt werden. Während das Rastelement 08 mit seinem Rastzungenabschnitt 81 in Sperrstellung der Sperreinrichtung 70 noch in die Rastausnehmung 61 der Basisplatte 06 eingreift und somit eine Bewegung der Visierplatte 05 gegenüber der Basisplatte 06 sperrt, ist der Rastzungenabschnitt 81 in Freigabestellung nicht weiter im Eingriff mit der Rastausnehmung 61 und somit auch nicht weiter im Eingriff mit der Basisplatte 06, sodass die Visierplatte 05 quer zur Schussabgaberichtung beziehungsweise quer zur Längsachse der Visierplatte 05 aus der Basisplatte 06 herausgeschoben werden kann. Dabei bewirkt das Zusammenspiel der Querkanten 14 der Visierplatte 05 mit den Einführschrägen 13 der Basisplatte 06 eine Führung der Visierplatte 05 beim Verschieben gegenüber der Basisplatte 06, sodass ein Verkanten und/oder eine Fehlpositionierung der Visierplatte 05 gegenüber der Basisplatte 06 ausgeschlossen werden kann. Weiter ist den Figuren 9a bis 11b zu entnehmen, dass das Rastelement 08 einen Rastzungenabschnitt 81 sowie eine Begrenzungsaussparung 82 aufweist. Die Sperrelemente 07 weisen eine von außen zugängliche Betätigungsfläche 73 auf und bestehen im Wesentlichen aus einem Klemmabschnitt 72 und einem Betätigungsabschnitt 71, wobei am Betätigungsabschnitt 71 die Betätigungsfläche 73 vorgesehen ist. Zwischen den Klemmabschnitten 72 der Sperrelemente 07 ist das Druckelement 09, das gemäß vorliegender Ausführungsform als Druckfeder ausgebildet ist, in jeweils einer Aufnahmeaussparung 75 der zwei Sperrelemente 07 gelagert, sodass die Sperrelemente 07 entgegen der Kraft des Druckelements 09 durch Druck auf die Betätigungsflächen 73 aufeinander zu bewegt werden können. Erfolgt eine entsprechende Bewegung der Sperrelemente 07 aufgrund der Druckaufbringung auf die Betätigungsflächen 73, bewegen sich die Sperrelemente 07 aufeinander zu, und die Klemmabschnitte 72, insbesondere die Schrägen 74 jedes der Klemmabschnitte 72 der Sperrelemente 07, wirken derart mit der Begrenzungsaussparung 82 des Rastelements 08 zusammen, dass das Rastelement 08 in Richtung der Sperrelemente 07 in die Visierplatte 04 zurückgeschoben werden kann und außer Eingriff der Rastausnehmung 61 der Basisplatte 06 gelangt. Steht der Rastzungenabschnitt 81 der Basisplatte 08 nicht weiter in Eingriff mit der Rastausnehmung 61 der Basisplatte 06, ist die Sperreinrichtung 70 in Freigabestellung überführt, und die Visierplatte 05 kann gegenüber der Basisplatte 06 verschoben werden. Bevorzugt ist die Begrenzungsaussparung 82 des Rastelements 08 komplementär zu den Klemmabschnitten 72 der Sperrelemente 07 ausgebildet. Gemäß vorliegender Ausführungsform ist die Begrenzungsaussparung 82 dreieckig ausgebildet, während die Schräge 74 der Sperrelemente 07 bezogen auf die in Figur 9b gezeigte Draufsicht von innen nach außen, das heißt von der Längsachse der Visierplatte 05, die parallel zur Schussabgaberichtung verläuft, weg, abfällt. Wesentlich ist es jedoch, dass, unabhängig von der Ausgestaltung der Sperrelemente 07 und des Rastelements 08, die Sperrelemente 07 und das Rastelement 08 derart zusammenwirken, dass das Rastelement 08 in Freigabestellung in die Visierplatte 05 weg von der Rastausnehmung 61 der Basisplatte 06 verschoben werden kann, sodass das Rastelement 08 nicht weiter im Eingriff mit der Basisplatte 06 steht. Bei Überführung in die Sperrstellung hat es sich als wesentlich herausgestellt, dass die Sperrelemente 07 unabhängig von deren geometrischer Ausgestaltung eine Kraft auf das Rastelement 08 bewirken, sodass diese in Schussabgaberichtung und/oder entgegen der Schussabgaberichtung das Rastelement 08 bei korrekter Positionierung von Basisplatte 06 und Visierplatte 05 zueinander in die Rastausnehmung 61 der Basisplatte 06 hineindrückt, sodass das Rastelement 08 in der Rastausnehmung 61 der Basisplatte 06 einrastet. Dabei geht aus der Zusammenschau der Figuren 9a bis 11 b wiederum hervor, dass in Freigabestellung die Sperrelemente 07 aufeinander zu bewegt sind und nahezu vollständig innerhalb der Visierplatte 05 aufgenommen sind. Demgegenüber ragen die Sperrelemente 07, insbesondere die Betätigungsabschnitte 71 der Sperrelemente 07, in Sperrstellung aus der Visierplatte 05 heraus, sodass die Betätigungsflächen 73 der Sperrelemente 07 für einen Nutzer von außerhalb der Visierplatte 05 zugänglich sind. Gleichzeitig wirken die Klemmabschnitte 72 der Sperrelemente 07, insbesondere die Schrägen 74 der Sperrelemente 07, in Sperrstellung derart mit dem Rastelement 08, insbesondere der Begrenzungsaussparung 82, zusammen, dass die Sperrelemente 07 innerhalb der Visierplatte 05 gesichert sind und nicht vollständig vom Rastelement 08 getrennt oder aus der Visierplatte 05 entnommen werden können.

Die **Figuren 12a und 12b** zeigen jeweils die erfindungsgemäße Vorrichtung 01 in Draufsicht, wobei in Figur 12a das linke Sperrelement 07 und in Figur 12b das rechte Sperrelement 07 in die Visierplatte 05 eingeschoben ist. Anhand der Figuren 12a und 12b lässt sich die Vorteilhaftigkeit der Anordnung zweier Sperrelemente 07, die mit dem Rastelement 08 zusammenwirken, entnehmen. Denn aus den Figuren 12a und 12b ist es ersichtlich, dass eine Überführung von der Sperrstellung in die Freigabestellung nur dann erfolgen kann, wenn beide Sperrelemente 07 gleichzeitig betätigt und aufeinander zu in die Visierplatte 05 hinein verschoben werden. Die Betätigung eines Sperrelements 07 allein reicht, wie in den Figuren 12a und 12b gezeigt, nicht aus, da das jeweils andere nicht betätigte Sperrelement 07 das Rastelement 08 weiter innerhalb der Rastausnehmung 61 der Basisplatte 06 sichert und somit die Visierplatte 05 weiterhin an der Basisplatte 06 fixiert ist. Die vorliegend gezeigte Ausführungsform der Vorrichtung 01 mit einer zwei Sperrelemente 07 umfassenden Sperreinrichtung 70 verhindert daher zuverlässig ein ungewolltes Lösen der Visierplatte 05 von der Basisplatte 06, beispielsweise durch ein unbeabsichtigtes Betätigen eines der Sperrelemente 07.

Die **Figuren 13 bis 20b** zeigen die Vorrichtung 01 gemäß einer zweiten Ausführungsform. In den **Figuren 13 bis 15** ist die Zieleinrichtung 03 im an der Schusswaffe 02 montierten Zustand gezeigt. Hierzu ist die in die Zieleinrichtung 03 integrierte Visierplatte 05 in die in die Schusswaffe 02 integrierte Basisplatte 06 eingeschoben. Zur Fixierung der Zieleinrichtung 03 an der Schusswaffe 02 ist die Sperreinrichtung 70 in die Sperrstellung überführt, sodass das Rastelement 08 in die Rastaussparung 61 der Basisplatte 06 eingreift.

**Figur 16** zeigt die Schusswaffe 02 und die von der in die Schusswaffe 02 integrierten Basisplatte 06 gelöste Zieleinrichtung 03 mit integrierter Visierplatte 05 sowie die Sperreinrichtung 70 in Explosionsdarstellung. Der Explosionsdarstellung sind die Sperrelemente 07, das Rastelement 08 sowie das als Druckfeder ausgebildete Druckelement 09 der Sperreinrichtung 70, die im montierten Zustand zumindest teilweise innerhalb der Visierplatte 05 aufgenommen sind, entnehmbar.

Die **Figuren 17a bis 19b** zeigen die erfindungsgemäße Vorrichtung 01 gemäß zweiter Ausführungsform an der Schusswaffe 02 in vergrößerter Darstellung. Die Figuren 17a, 18a, 19a zeigen die Vorrichtung jeweils mit der Sperreinrichtung 70 in Sperrstellung wobei das Rastelement 08 in die Befestigungsplatte 06 eingreift und eine Rastverbindung zwischen Befestigungsplatte 06 und der in der Visierplatte 05 aufgenommenen Sperreinrichtung 70 ausgebildet ist. Es ist zu erkennen, dass die Sperrelemente 07 zur Überführung der Sperreinrichtung 70 in die Freigabestellung betätigt und in die Visierplatte 05 eingeschoben sind. Sofern kein Druck auf die Sperrelemente 07 ausgeübt wird, kehrt die Sperreinrichtung in die Freigabestellung zurück, indem die Sperrelemente 07 aufgrund der Kraft des Druckelements 09 aus der Visierplatte 05 um ein Teilstück ausgeschoben werden, wodurch der Betätigungsabschnitt 71 von außen zugänglich und betätigbar ist. Die Vorrichtung 01 mit der Sperreinrichtung 70 in Freigabestellung ist in den Figuren 17b, 18b und 19b gezeigt.

Die **Figuren 19a und 19b** zeigen die Zieleinrichtung 03 mit integrierter Visierplatte 05 in Alleinstellung in Ansicht von unten, wobei die Sperreinrichtung 70 in Sperrstellung in Figur 19a und in Freigabestellung in Figur 19b gezeigt ist. Um einen Austausch der mit der Visierplatte 05 unlösbar verbundenen Zieleinrichtung 03 in einfacher Art und Weise zu ermöglichen, kann die Sperreinrichtung 70 von der in der Figur 19a gezeigten Sperrstellung in die in der Figur 19b gezeigte Freigabestellung überführt werden. Während das Rastelement 08 mit seinem Rastzungenabschnitt 81 in Sperrstellung der Sperreinrichtung 70 noch in die Rastausnehmung 61 der hier nicht gezeigten Basisplatte 06 eingreift und somit eine Bewegung der Visierplatte 05 gegenüber der Basisplatte 06 sperrt, ist der Rastzungenabschnitt 81 in Freigabestellung nicht weiter im Eingriff mit der Basisplatte 06, sodass die Visierplatte 05 quer zur Schussabgaberichtung beziehungsweise quer zur Längsachse der Visierplatte 05 aus der Basisplatte 06 herausgeschoben werden kann.

Die in den Figuren 13 bis 20b gezeigte Vorrichtung 01 entspricht im Übrigen weitgehend derjenigen nach den Figuren 1 bis 12b, unterscheidet sich von dieser aber dadurch, dass die Basisplatte 06 in die Schusswaffe 02, vorliegend den Lauf 12 der Schusswaffe 02, integriert ist und die Visierplatte 05 in die Zieleinrichtung 03 integriert ist. Mit anderen Worten ist die Basisplatte 06 unlösbar mit der Schusswaffe 02 und die Visierplatte 05 unlösbar mit der Zieleinrichtung 03 verbunden. Dadurch können vorteilhafterweise die Anzahl an Einzelteilen reduziert und die Montage- sowie Fertigungskosten minimiert werden.

Im Übrigen entsprechen der Aufbau und die Funktion der Vorrichtung 01 der zweiten Ausführungsform nach den Figuren 13 bis 20b der ersten Ausführungsform nach den Figuren 1 bis 12b, weshalb zur Vermeidung von Wiederholungen auf die diesbezügliche Beschreibung verwiesen wird.

### Bezugszeichenliste

- 01: Vorrichtung
- 02: Schusswaffe
- 03: Zieleinrichtung
- 04: Befestigungsschnittstelle Waffe
- 05: Visierplatte
- 06: Basisplatte
- 07: Sperrelement
- 08: Rastelement
- 09: Druckelement
- 10: Befestigungsschraube Zieleinrichtung
- 11: Befestigungsschraube Basisplatte
- 12: Lauf
- 13: Einführschräge Basisplatte
- 14: Querkante Visierplatte
- 15: Kantenfläche Einführschräge
- 16: Kantenfläche Querkante

- 51: Positionierbolzen
- 52: Unterseite Visierplatte
- 61: Rastausnehmung
- 62: Unterseite Basisplatte
- 70: Sperreinrichtung
- 71: Betätigungsabschnitt
- 72: Klemmabschnitt
- 73: Betätigungsfläche
- 74: Schräge
- 75: Aufnahmeaussparung
- 81: Rastzungenabschnitt
- 82: Begrenzungsaussparung

## Patentansprüche

1. Vorrichtung (01) zur Befestigung einer Zieleinrichtung (03) aufweisend eine mit einer Schusswaffe (02) verbindbare Basisplatte (06), wobei die Basisplatte (06) am Lauf (12) der Schusswaffe (02) angeordnet ist, und wobei die Vorrichtung (01) eine mit der Zieleinrichtung (03) verbindbare Visierplatte (05) umfasst, an der eine Sperreinrichtung (70) angeordnet ist, wobei mittels der Sperreinrichtung (70) die Visierplatte (05) an der Basisplatte (06) lösbar fixierbar ist,
**dadurch gekennzeichnet,**
**dass** die Visierplatte (05) in die Basisplatte (06) einschiebbar ist, wobei die Sperreinrichtung (70) ein Sperrelement (07) und ein mit dem Sperrelement (07) zusammenwirkendes Rastelement (08) umfasst, und wobei das Sperrelement (07) gegen ein Druckelement (09) beweglich gelagert ist und die Sperreinrichtung (70) werkzeuglos zwischen einer Freigabestellung, in der das Rastelement (08) außer Eingriff an der Basisplatte (06) steht, und einer Sperrstellung, in der das Sperrelement (07) das Rastelement (08) an der Basisplatte (06) fixierend zum Eingriff bringt, verstellbar ist.

2. Vorrichtung nach Anspruch 1,
**dadurch gekennzeichnet,**
**dass** die Visierplatte (05) seitlich und/oder formschlüssig in die Basisplatte (06) einschiebbar ist.

3. Vorrichtung nach Anspruch 1 oder 2,
**dadurch gekennzeichnet,**
**dass** die Basisplatte (06) zumindest eine Einführschräge (13) aufweist.

4. Vorrichtung nach einem der Ansprüche 1 bis 3,
**dadurch gekennzeichnet,**
**dass** das Druckelement (09) als Druckfeder, insbesondere Spiralfeder, ausgebildet ist.

5. Vorrichtung nach einem der Ansprüche 1 bis 4,
**dadurch gekennzeichnet,**
**dass** das Rastelement (08) einen Rastzungenabschnitt (81) aufweist, der in der Sperrstellung in eine Rastausnehmung (61) der Basisplatte (06) eingreift und in der Freigabestellung in die Basisplatte (06) einführbar ist.

6. Vorrichtung nach einem der Ansprüche 1 bis 5,
**dadurch gekennzeichnet,**
**dass** die Zieleinrichtung (03) mit der Visierplatte (05) und/oder die Schusswaffe (02) mit der Basisplatte (06) mittels einer Schraubverbindung und/oder einer Steckverbindung verbunden sind.

7. Vorrichtung nach einem der Ansprüche 1 bis 6,
**dadurch gekennzeichnet,**
**dass** das Sperrelement (07) einen Betätigungsabschnitt (71) und einen Klemmabschnitt (72) aufweist.

8. Vorrichtung nach einem der Ansprüche 1 bis 7,
**dadurch gekennzeichnet,**
**dass** das Sperrelement (07) eine von außerhalb der Visierplatte (05) zugängliche Betätigungsfläche (73) aufweist.

9. Vorrichtung nach einem der Ansprüche 1 bis 8,
**dadurch gekennzeichnet,**
**dass** das Sperrelement (07), insbesondere der Klemmabschnitt (72) des Sperrelements (07), eine Schräge (74) aufweist, die mit dem Rastelement (08) zusammenwirkt.

10. Vorrichtung nach einem der Ansprüche 1 bis 9,
**dadurch gekennzeichnet,**
**dass** das Rastelement (08) eine dreieckige oder bogenförmige Begrenzungsaussparung (82) aufweist, die die Bewegung des Sperrelements (07) begrenzt.

11. Vorrichtung nach einem der Ansprüche 1 bis 10,
**dadurch gekennzeichnet,**
**dass** das Sperrelement (07) eine Aufnahmeaussparung (75) zur Aufnahme des Druckelements (09) aufweist, wobei das Druckelement (09) zumindest teilweise in die Aufnahmeaussparung (75) einführbar ist.

12. Vorrichtung nach einem der Ansprüche 1 bis 11,
**dadurch gekennzeichnet,**
**dass** die Visierplatte (05) unlösbar mit der Zieleinrichtung (03) verbunden ist und/oder die Basisplatte (06) unlösbar mit der Schusswaffe (02) verbunden ist.

13. Vorrichtung nach einem der Ansprüche 1 bis 12,
**dadurch gekennzeichnet,**
**dass** die Sperreinrichtung (70) zwei Sperrelemente (07) aufweist, die entgegen der Kraft des Druckelements (09) aufeinander zu bewegbar angeordnet sind.

14. Vorrichtung zur Befestigung einer Zieleinrichtung nach einem der Ansprüche 1 bis 13,
**dadurch gekennzeichnet,**
**dass** die an der Vorrichtung (01) befestigbare Zieleinrichtung (03) in der Art eines Rotpunktvisiers, eines Prismenvisiers oder Reflexvisiers ausgebildet ist.

15. Schusswaffe (02) mit einer Vorrichtung (01) zur Befestigung einer Zieleinrichtung (03) nach einem der vorhergehenden Ansprüche.
